# EUROPÄISCHE PATENTSCHRIFT

(11) **EP 4 575 119 B1**
(45) Veröffentlichungstag und Bekanntmachung des Hinweises auf die Patenterteilung: **25.03.2026**
(21) Anmeldenummer: 24217721.0
(22) Anmeldetag: 05.12.2024
(51) Int. Cl.: E04B 2/96

(54) **T-VERBINDUNG UND VERFAHREN ZUR MONTAGE EINER T-VERBINDUNG**
T-JOINT AND METHOD FOR ASSEMBLING A T-JOINT
RACCORD EN T ET PROCÉDÉ D'ASSEMBLAGE D'UN RACCORD EN T

(30) Priorität: 21.12.2023 DE 102023136225
(43) Veröffentlichungstag der Anmeldung: 25.06.2025
(73) Patentinhaber: SCHÜCO International KG, 33609 Bielefeld (DE)
(72) Erfinder: SPANNBAUER, Manfred, 82444 Schlehdorf (DE)
(74) Vertreter: Dantz, Jan Henning

(56) Entgegenhaltungen:
- EP-A1- 0 526 873
- CN-A- 104 695 597
- CN-U- 202 017 285
- DE-A1- 3 419 294
- GB-A- 2 176 217

## Beschreibung

Die vorliegende Verbindung betrifft eine T-Verbindung, für eine Fassade oder ein Fenster, mit einem ersten Profil, das an einem stirnseitigen Ende an einem zweiten Profil anliegt und mindestens ein Verbindungselement in einer Aufnahme des ersten Profils angeordnet ist und eine Wand des zweiten Profils durchgreift und über ein Befestigungsmittel an dem zweiten Profil fixiert ist, sowie ein Verfahren zur Montage einer T-Verbindung.

Die DE 20 011 197 U1 offenbart eine T-Verbindung zwischen einem Pfostenprofil und einem Riegelprofil einer Fassade, bei dem in einem Riegel ein Befestigungsmittel über eine Schraube fixiert wird. Zum Festlegen des Riegels ist ein Verbindungsstift vorgesehen, der in einen Schraubkanal des Riegels eingefügt wird. Die Riegel weisen eine Ausklinkung auf und überdecken mit einem hervorstehenden Abschnitt eine Aufnahme an dem Pfosten. Die Herstellung einer solchen T-Verbindung ist vergleichsweise aufwendig und mit vielen Montageschritten verbunden.

Die EP 1 681 398 B1 offenbart eine T-Verbindung, bei der an den Riegelprofilen T-Verbinder fixiert werden, die an einem Verriegelungsabschnitt einen Raststeg aufweisen, der durch eine Feder in die Verriegelungsposition vorgespannt ist. Dadurch können die Verriegelungsabschnitte jeweils in eine Öffnung an dem Pfosten eingesteckt werden. Dies vereinfacht die Montage auf der Baustelle, aber die Fixierung der T-Verbinder und deren Herstellung mit den Raststegen bleibt aufwendig.

DE 34 19 294 A1 offenbart einen T-Verbinder mit einem Pfostenprofil und einem Sprossenprofil, in dem in einer Innenkammer ein Grundkörper mit zwei Führungsbohrungen für Bundbolzen angeordnet ist, die durch eine Feder in eine hervorstehende Position vorgespannt sind, damit dies in der montierten Position eine Wand des Pfostenprofils durchgreifen. Die Bundbolzen sind in dem Pfostenprofil durch Splinte gesichert. Weitere T-Verbindungen sind in den Dokumenten GB 2 176 217 A, CN 104695597 A und CN 202017285 U gezeigt.

Es ist daher Aufgabe der vorliegenden Erfindung eine T-Verbindung für eine Fassade oder ein Fenster sowie ein Verfahren zur Montage einer T-Verbindung zu schaffen, die mit einfachen Mitteln eine Fixierung von zwei Profilen einer T-Verbindung ermöglichen.

Diese Aufgabe wird mit einer T-Verbindung mit den Merkmalen des Anspruchs 1 sowie einem Verfahren zur Montage einer T-Verbindung mit den Merkmalen des Anspruchs 9 gelöst.

Die erfindungsgemäße T-Verbindung umfasst ein erstes Profil, das an einem stirnseitigen Ende an einem zweiten Profil anliegt und mindestens ein Verbindungselement in einer Aufnahme des ersten Profils angeordnet ist und eine Wand des zweiten Profils durchgreift und über eine Schraube an dem zweiten Profil fixiert ist. Das mindestens eine Verbindungselement ist dabei vor der Festlegung an dem zweiten Profil verschiebbar an der Aufnahme an dem ersten Profil geführt und über ein Federelement vorgespannt, insbesondere in eine Richtung zu dem zweiten Profil hin vorgespannt. Dadurch kann das mindestens eine Verbindungselement in der Aufnahme des ersten Profils vormontiert werden und kann dann zur Festlegung an dem zweiten Profil über das Federelement entlang der Aufnahme von der Montageposition in eine hervorstehende Befestigungsposition verschoben werden, um an dem zweiten Profil über die Schraube fixiert zu werden. Dies vereinfacht die Montage, da mit nur wenigen Bauteilen eine stabile Fixierung des ersten Profils an dem zweiten Profil erfolgen kann.

Vorzugsweise ist das mindestens eine Verbindungselement über ein weiteres Befestigungsmittel an dem ersten Profil fixiert. Das weitere Befestigungsmittel kann dabei als Schraube ausgebildet sein. Über die Schraube kann das erste Profil oder das zweite Profil klemmend mit dem Verbindungselement verbunden werden. Dabei kann ein Kopf der Schraube jeweils in einer Nut des ersten Profils oder des zweiten Profils aufgenommen sein, so dass die Befestigungsmittel von außen nicht oder kaum sichtbar sind. Die Nut kann zum Einbringen von Dichtungsprofilen eingesetzt werden, so dass auch der Kopf der Schraube durch diese überdeckt ist.

Die Aufnahme zur Führung des mindestens einen Verbindungselements ist als Nut oder Kanal ausgebildet, die oder der sich in Längsrichtung des ersten Profils erstreckt. Dabei kann das Verbindungselement optional in Längsrichtung verschoben, aber nicht gedreht werden, beispielsweise wenn das Verbindungselement und die Aufnahme einen von der Kreisform abweichenden Querschnitt besitzen. Das Verbindungselement kann beispielsweise als länglicher Stift ausgebildet sein, insbesondere aus Metall. In dem Stift können ein oder mehrere Öffnungen zum Einbringen von Befestigungsmitteln ausgebildet sein. Vorzugsweise sind in dem Verbindungselement mindestens zwei beabstandete Öffnungen zum Einfügen eines der Befestigungsmittel vorgesehen, so dass diese an vorbestimmten Positionen eingebracht werden und das erste Profil und das zweite Profil an diesen Positionen mit Öffnungen versehen werden können. Beim Einbringen der Befestigungsmittel kann das Verbindungselement optional aufgespreizt werden, damit dieses klemmend in der Aufnahme fixiert wird. Hierfür kann das Befestigungsmittel beispielsweise als Bolzen mit einem Schlitz ausgebildet sein, der ein solches Aufspreizen ermöglicht.

Für eine stabile Fixierung des ersten Profils and dem zweiten Profil können zwei beabstandete Verbindungselemente zwischen dem ersten Profil und dem zweiten Profil angeordnet sein. Jedes Verbindungselement kann dabei in einer Aufnahme vorgesehen sein, beispielsweise in einem Kanal benachbart zu einer Nut. Das erste Profil kann zu einer mittleren Ebene parallel zur Längsrichtung symmetrisch ausgebildet sein, so dass auf beiden Seiten einer solchen Mittelebene ein Verbindungselement zur Fixierung des ersten Profils an dem zweiten Profil vorgesehen ist. Alternativ kann auch nur ein einziges Verbindungselement vorgesehen sein, dass in einer entsprechenden Nut oder Aufnahme verschiebbar geführt ist.

In einer bevorzugten Ausgestaltung besitzen das erste Profil und das zweite Profil den gleichen Querschnitt, so dass die T-Verbindung mit wenigen Bauteilen hergestellt werden kann.

Die T-Verbindung kann bei einer Fassade eingesetzt werden, beispielsweise bei einer Pfosten-Riegel-Konstruktion mit stumpf geschnittenen Riegelprofilen, die an einem Pfosten montiert werden. Alternativ kann an dem Riegel auch eine Ausklinkung oder Aussparung vorgesehen werden, in die ein Abschnitt des Pfostens eingefügt wird. Zudem kann die T-Verbindung auch bei Elementfassaden, Fenster oder Türen eingesetzt werden. Ferner kann die T-Verbindung auch für Möbel oder Konstruktionselemente eingesetzt werden.

Das erste Profil und das zweite Profil sind erfindungsgemäß extrudierte Profile, beispielsweise aus Metall und/oder Kunststoff. Dabei können die Profile unterschiedliche Ansichtsbreiten besitzen.

Bei einem erfindungsgemäßen Verfahren zur Montage einer T-Verbindung wird ein Verbindungselement in eine Aufnahme eines ersten Profils gegen die Kraft eines in der Aufnahme angeordneten Federelements eingeschoben und dann über ein Befestigungsmittel in der eingeschobenen Position fixiert. Optional können mehrere Verbindungselemente jeweils in unterschiedliche Aufnahmen an dem ersten Pfosten eingeschoben und fixiert werden. In dieser vormontierten Position kann das erste Profil auf die Baustelle gebracht werden. Das Verbindungselement kann dabei an der Stirnseite des ersten Profils im Wesentlichen flächenbündig angeordnet sein und steht nicht hervor. In einem nächsten Schritt kann das Befestigungsmittel gelöst werden, um das Verbindungselement durch die Kraft des Federelements entlang der Aufnahme zu verschieben, wobei das Verbindungselement jeweils durch eine Öffnung in einer Wand eines zweiten Profils eingefügt wird. Das Verbindungselement wird dann über ein Befestigungsmittel an dem zweiten Profil fixiert. Dadurch kann auf der Baustelle durch Lösen des Befestigungsmittels an dem ersten Profil und Fixieren des Verbindungselements über eine Befestigungsmittel an dem zweiten Profil eine schnelle Verbindung zwischen dem ersten Profil und dem zweiten Profil erhalten werden. Optional werden an dem ersten Profil zwei Verbindungselemente vorgesehen, die in der Befestigungsposition jeweils über ein Befestigungsmittel an dem zweiten Profil fixiert werden.

Das Verbindungselement kann über ein Befestigungsmittel an dem ersten Profil fixiert werden. Beispielsweise kann das Befestigungsmittel, das zum Lösen des Verbindungselements aus der Montageposition gedient hat, nach dem Verschieben des Verbindungselements in Längsrichtung des ersten Profils wieder eingesetzt werden, um das Verbindungselement in einer Befestigungsposition an dem ersten Profil zu fixieren. Hierfür können an dem Verbindungselement mehrere voneinander beabstandete Öffnungen oder Innengewinde vorgesehen sein, mittels denen eine Fixierung des Verbindungselements an dem ersten Profil in unterschiedlichen Positionen ermöglicht wird. Die Befestigungsmittel werden bevorzugt senkrecht zur Schieberichtung des Verbindungselements eingebracht, insbesondere auch senkrecht zur Längsrichtung des ersten und des zweiten Profils.

An dem ersten Profil ist bevorzugt in der Aufnahme ein Anschlag angeordnet, an dem das Federelement abgestützt wird. Dieser Anschlag kann optional über eine Schraube oder ein anderes Befestigungsmittel gebildet sein. Durch diesen Anschlag wird die Einstecktiefe des Federelements begrenzt, das beim Einschieben des Verbindungselements komprimiert wird.

Die Erfindung wird nachfolgend anhand eines Ausführungsbeispiels mit Bezug auf die beigefügten Zeichnungen näher erläutert. Es zeigen:
- Fig. 1: eine perspektivische Ansicht einer erfindungsgemäßen T-Verbindung;
- Fig. 2: eine perspektivische Ansicht bei der Montage zweier Verbindungselemente an einem ersten Profil;
- Fig. 3: eine Ansicht beim Fixieren des Verbindungselements an dem ersten Profil für eine Transportstellung;
- Fig. 4: eine perspektivische Ansicht des ersten Profils nach dem Lösen der zwei Verbindungselemente;
- Fig. 5: eine Explosionsdarstellung der T-Verbindung der Figur 1 bei der Montage;
- Fig. 6: eine Detailansicht der Befestigungsmittel an dem ersten Profil, und
- Fig. 7: eine Ansicht der T-Verbindung in der Befestigungsposition.

Eine T-Verbindung 1 für eine Fassade oder ein Fenster umfasst ein erstes Profil 2, das an einer abgeschnittenen Stirnseite an einem zweiten Profil 3 anliegt. Das erste Profil 2 ist relativ zu dem zweiten Profil 3 bezogen auf die Längsrichtung der Profile 2 und 3 rechtwinklig angeordnet, aber eine Anordnung in einem anderen Winkel ist ebenfalls möglich.

Das erste Profil 2 ist als Hohlprofil ausgebildet und weist eine Hohlkammer 20 auf, die im Querschnitt im Wesentlichen rechteckig ausgebildet ist. An einer Außenseite des ersten Profils 2, an der später Füllungselemente, wie Isolierglasscheiben angeordnet werden, sind Nuten 22 zur Fixierung von Dichtungsprofilen ausgebildet. Zwischen den zwei Nuten 22 ist eine Schraubnut 23 vorgesehen, an der Andruckleisten über Schrauben oder andere Befestigungsmittel fixiert werden können. Zwischen der Schraubnut 23 und den Nuten 22 ist jeweils ein Entwässerungskanal 24 vorgesehen. An der Nut 22 befindet sich benachbart zu einem Nutboden auf der zu der Nut 22 abgewandten Seite eine Aufnahme 21, die als geschlossener Kanal ausgebildet ist und zum Einfügen eines Verbindungselements vorgesehen ist, das über erste Befestigungsmittel 7 mit dem ersten Profil 2 und über zweite Befestigungsmittel 8 mit dem zweiten Profil 3 verbunden ist.

Das zweite Profil 3 besitzt den gleichen Querschnitt wie das erste Profil 2 und umfasst eine im Querschnitt im Wesentlichen rechteckige Hohlkammer 30. An einer Außenseite des zweiten Profils 3 sind zwei Nuten 32, eine Schraubnut 33 und jeweils Entwässerungskanäle 36 zwischen einer Nut 32 und der Schraubnut 33 vorgesehen. An einem Nutboden der Nut 32 sind Aufnahmen 31 in Form von geschlossenen Kanälen vorgesehen, die sich parallel zur Längsrichtung des zweiten Profils 3 erstrecken.

In Figur 2 ist das erste Profil 2 bei der Montage von zwei Verbindern 4 gezeigt. Jeder Verbinder 4 ist als länglicher Stift ausgebildet, der senkrecht zur Längsrichtung drei Öffnungen 40, 41, 42 für Befestigungsmittel 7 oder 8 aufweist. An einer Stirnseite des Verbindungselements 4 ist ein Werkzeugeinsatz 43 ausgebildet, beispielsweise ein Schlitz oder Imbus, um das Verbindungselement 4 innerhalb der Aufnahme 21 drehen zu können.

An dem ersten Profil 2 werden zwei Anschläge 6 montiert, die in jeweils eine Aufnahme 21 eingreifen. Die Anschläge 6 sind durch Schrauben gebildet, die in entsprechende Gewindeöffnungen an dem Nutboden der Nut 22 eingedreht werden. Durch die Vorsehung eines Anschlages innerhalb der Aufnahme 21 kann im nächsten Schritt ein Federelement 5 in die Aufnahme eingesteckt werden, das beispielsweise als Schraubenfeder oder durch ein elastisches Material gebildet ist. Dann kann jeweils ein Verbindungselement 4 in eine Aufnahme 21 eingesteckt werden, wobei das Federelement 5 an dem Anschlag 6 abgestützt ist und beim Einschieben des Verbindungselementes 4 komprimiert wird.

In der in Figur 3 dargestellten Position sind die Verbindungselemente 4 soweit in die Aufnahmen 21 eingefügt worden, dass eine Stirnseite der Verbindungselemente 4 im Wesentlichen flächenbündig mit einer Stirnseite des ersten Profils 2 angeordnet ist. In dieser Position kann das Verbindungselement 4 durch ein Befestigungsmittel 7 fixiert werden, das als Schraube ausgebildet ist und in eine der Öffnungen 40, 41 oder 42 eingedreht wird, um das Verbindungselement 4 an dem ersten Profil 2 zu fixieren. In dieser eingeschobenen Position des Verbindungselementes kann das erste Profil 2 auf die Baustelle transportiert werden, ohne dass das Verbindungselement 4 stört.

Das erste Profil 2 kann an der Baustelle in der Montageposition angeordnet werden, wobei dann durch Lösen der Befestigungsmittel 7 das jeweilige Verbindungselement 4 aus der Transportposition gelöst wird und durch die Kraft des benachbarten Federelements 5 in eine hervorstehende Position verschoben wird, die in Figur 4 gezeigt ist.

In Figur 5 ist das erste Profil 2 in der Montageposition benachbart zu dem zweiten Profil 3 dargestellt. Das zweite Profil 3 weist an einer seitlichen Wand 34 zwei Öffnungen 35 auf und ein Verbindungselement 4 wird jeweils in eine der beiden Öffnungen 35 eingefügt. Nach dem Einfügen des Verbindungselements 4 wird dieses durch ein Befestigungsmittel 8 in Form einer Schraube fixiert, die in die Öffnung 42 an dem hervorstehenden Abschnitt des Verbindungselements 4 eingedreht wird. Dadurch ist das Verbindungselement klemmend an dem zweiten Profil 3 fixiert. Zusätzlich wird das jeweilige Verbindungselement 4 über weitere Befestigungsmittel 7 in Form von Schrauben an dem ersten Profil 2 fixiert, die in die Öffnung 40 oder 41 an dem Verbindungselement 4 eingefügt wird, damit auch das erste Profil 2 klemmend an dem Verbindungselement 4 festgelegt wird. Das Verbindungselement 4 kann für eine stabile Befestigung aus Metall hergestellt sein, wobei die Öffnungen 40, 41 und 42 optional auch ein Innengewinde aufweisen können.

In Figur 6 ist das erste Profil 2 in einer Transportposition gezeigt, wobei der Nutboden der Nut 22 teilweise weggelassen wurde. Es ist erkennbar, dass das Verbindungselement 4 in Form des Stiftes durch das Befestigungsmittel 7 in Form der Schraube fixiert ist und das komprimierte Federelement 5 zwischen dem Anschlag 6 und dem Verbindungselement 4 angeordnet ist. Die Aufnahme 21 besitzt einen von der Kreisform abweichenden Querschnitt mit einer Abflachung, um eine Verdrehung des Verbindungselementes 4 zu vermeiden, das optional mit einer Abflachung oder einem Schlitz versehen sein kann.

Figur 7 zeigt die Befestigungsposition der beiden Verbindungselemente 4, wobei nur das linke Verbindungselement 4 über ein Befestigungsmittel 8 an dem zweiten Profil 3 und über ein Befestigungsmittel 7 an dem ersten Profil 2 fixiert ist. Es ist erkennbar, dass die Verbindungselemente 4 die Öffnung 35 in der Wand 34 des zweiten Profils 3 durchgreifen und sich bis zu einer Wand 37 der Aufnahme 31 erstrecken. Das Verbindungselement 4 ist durch das Befestigungsmittel 8 in Form einer Schraube, die einen Nutboden der Nut 32 und die Öffnung 42 des Verbindungselementes 4 durchgreift fixiert, wie dies in der Detailansicht an dem Profil 3 auf der rechten Seite gezeigt ist.

In dem dargestellten Ausführungsbeispiel werden zwei Verbindungselemente 4 beabstandet voneinander an dem ersten Profil 2 jeweils in einer Aufnahme 21 montiert. Es ist natürlich auch möglich, nur ein einziges Verbindungselement 4 verschiebbar an dem ersten Profil 2 an einer Aufnahme 21 zu führen, beispielsweise an Nuten innerhalb des ersten Profils 2, das dann eine schlitzförmige Öffnung an der Wand 34 des zweiten Profils 3 durchgreift. Optional können auch mehr als zwei Verbindungselemente 4 für eine besonders stabile Fixierung der T-Verbindung eingesetzt werden.

Das Verbindungselement 4 ist einstückig ausgebildet, kann aber auch aus mehreren Teilen zusammengesetzt werden, beispielsweise mit einer sich aufspreizenden Verbindung, für eine klemmende Festlegung an dem ersten Profil 2 und/oder dem zweiten Profil 3.

Zudem ist es auch möglich, statt drei Öffnungen 40, 41 und 42 eine andere Anzahl von Öffnungen an dem Verbindungselement 4 vorzusehen oder ein Langloch in dem Verbindungselement 4 anzuordnen, so dass beim Lösen des Verbindungselementes 4 keine vollständige Demontage des Befestigungsmittels 7 erfolgen muss.

### Bezugszeichenliste

- 1: T-Verbindung
- 2: Profil
- 3: Profil
- 4: Verbindungselement
- 5: Federelement
- 6: Anschlag
- 7: Befestigungsmittel
- 8: Befestigungsmittel

- 20: Hohlkammer
- 21: Aufnahme
- 22: Nut
- 23: Schraubnut
- 24: Entwässerungskanal

- 30: Hohlkammer
- 31: Aufnahme
- 32: Nut
- 33: Schraubnut
- 34: Wand
- 35: Öffnung
- 36: Entwässerungskanal
- 37: Wand

- 40: Öffnung
- 41: Öffnung
- 42: Öffnung
- 43: Werkzeugeinsatz

## Patentansprüche

1. T-Verbindung (1) für eine Fassade oder ein Fenster, mit einem ersten Profil (2), das an einem stirnseitigen Ende an einem zweiten Profil (3) anliegt und mit mindestens einem Verbindungselement (4), welches in einer Aufnahme (21) des ersten Profils (2) angeordnet ist und eine Wand (34) des zweiten Profils (3) durchgreift und über ein Befestigungsmittel (8) an dem zweiten Profil (3) fixiert ist, wobei das mindestens eine Verbindungselement (4) vor der Festlegung an dem zweiten Profil (3) verschiebbar in der Aufnahme (21) an dem ersten Profil (2) geführt ist und über ein Federelement (5) vorgespannt ist, **dadurch gekennzeichnet, dass** das erste Profil (2) und das zweite Profil (3) extrudierte Profile sind und die Aufnahme (21) des ersten Profils (2) als Nut oder Kanal ausgebildet ist, die oder der sich in Längsrichtung des ersten Profils (2) erstreckt und das Befestigungsmittel (8) als Schraube ausgebildet ist.

2. T-Verbindung nach Anspruch 1, **dadurch gekennzeichnet, dass** das mindestens eine Verbindungselement (4) über ein weiteres Befestigungsmittel (7) an dem ersten Profil (2) fixiert ist.

3. T-Verbindung nach Anspruch 2, **dadurch gekennzeichnet, dass** das weitere Befestigungsmittel (7) als Schraube ausgebildet ist.

4. T-Verbindung nach Anspruch 3, **dadurch gekennzeichnet, dass** an dem ersten Profil (2) und/oder dem zweiten Profil (3) eine Nut (22, 23) ausgebildet ist, in der ein Kopf der Schraube aufgenommen ist.

5. T-Verbindung nach einem der vorhergehenden Ansprüche, **dadurch gekennzeichnet, dass** das Verbindungselement als länglicher Stift ausgebildet ist.

6. T-Verbindung nach einem der vorhergehenden Ansprüche, **dadurch gekennzeichnet, dass** in dem Verbindungselement (4) mindestens zwei beabstandete Öffnungen (40, 41, 42) zum Einfügen eines der Befestigungsmittel (7, 8) vorgesehen sind.

7. T-Verbindung nach einem der vorhergehenden Ansprüche, **dadurch gekennzeichnet, dass** zwei beabstandete Verbindungselemente (4) zwischen dem ersten Profil (2) und dem zweiten Profil (3) angeordnet sind.

8. T-Verbindung nach einem der vorhergehenden Ansprüche, **dadurch gekennzeichnet, dass** das erste Profil (2) und das zweite Profil (3) den gleichen Querschnitt besitzen.

9. Verfahren zur Montage einer T-Verbindung (1), mit den folgenden Schritten:
- Einschieben eines Verbindungselements (4) in eine Aufnahme (21) eines ersten Profils (2) gegen die Kraft eines in der Aufnahme (21) angeordneten Federelements (5);
- Fixieren des Verbindungselements (4) über ein Befestigungsmittel (7) in eine eingeschobene Position;
- Lösen des Befestigungsmittels (7) und Verschieben des Verbindungselements (4) entlang der Aufnahme (21) durch die Kraft des Federelements (5) durch eine Öffnung (35) in einer Wand (34) eines zweiten Profils (3), und
- Fixieren des Verbindungselements (4) über ein Befestigungsmittel (8) an dem zweiten Profil (3).

10. Verfahren nach Anspruch 9, **dadurch gekennzeichnet, dass** das Verbindungselement (4) über ein Befestigungsmittel (7) an dem ersten Profil (2) fixiert wird.

11. Verfahren nach Anspruch 9 oder 10, **dadurch gekennzeichnet, dass** die Befestigungsmittel (7, 8) im Wesentlichen senkrecht zur Schieberichtung des Verbindungselements (4) in das Verbindungselement (4) eingebracht werden.

12. Verfahren nach einem der Ansprüche 9 bis 10, **dadurch gekennzeichnet, dass** das an dem ersten Profil (2) ein Anschlag (6) in der Aufnahme (21) angeordnet wird, an der das Federelement (5) abgestützt wird.

## Claims

1. T-joint (1) for a façade or a window, having a first profile (2) that rests against a second profile (3) at one front-side end and having at least one connecting element (4) that is arranged in a receptacle (21) of the first profile (2) and penetrates a wall (34) of the second profile (3) and is fixed to the second profile (3) by means of a fastening means (8), wherein the at least one connecting element (4) is guided in a displaceable manner in the receptacle (21) on the first profile (2) before being fixed to the second profile (3) and is pretensioned by means of a spring element (5), **characterized in that** the first profile (2) and the second profile (3) are extruded profiles and the receptacle (21) of the first profile (2) is designed as a groove or channel which extends in the longitudinal direction of the first profile (2) and the fastening means (8) is designed as a screw.

2. T-joint according to claim 1, **characterized in that** the at least one connecting element (4) is fixed to the first profile (2) by means of a further fastening means (7).

3. T-joint according to claim 2, **characterized in that** the further fastening means (7) is designed as a screw.

4. T-joint according to claim 3, **characterized in that** a groove (22, 23) is formed on the first profile (2) and/or the second profile (3), in which a head of the screw is accommodated.

5. T-joint according to one of the preceding claims, **characterized in that** the connecting element is designed as an elongated pin.

6. T-joint according to one of the preceding claims, **characterized in that** at least two spaced-apart openings (40, 41, 42) are provided in the connecting element (4) for inserting one of the fastening means (7, 8).

7. T-joint according to one of the preceding claims, **characterized in that** two spaced-apart connecting elements (4) are arranged between the first profile (2) and the second profile (3).

8. T-joint according to one of the preceding claims, **characterized in that** the first profile (2) and the second profile (3) have the same cross-section.

9. Method for assembling a T-joint (1), comprising the following steps of:
- inserting a connecting element (4) into a receptacle (21) of a first profile (2) against the force of a spring element (5) arranged in the receptacle (21);
- fixing the connecting element (4) in an inserted position using a fastening means (7);
- releasing the fastening means (7) and moving the connecting element (4) along the receptacle (21) by the force of the spring element (5) through an opening (35) in a wall (34) of a second profile (3), and
- fixing the connecting element (4) to the second profile (3) using a fastening means (8).

10. Method according to claim 9, **characterized in that** the connecting element (4) is fixed to the first profile (2) using a fastening means (7).

11. Method according to claim 9 or 10, **characterized in that** the fastening means (7, 8) are inserted into the connecting element (4) substantially perpendicular to the sliding direction of the connecting element (4).

12. Method according to one of claims 9 to 10, **characterized in that** a stop (6) is arranged in the receptacle (21) on the first profile (2), on which the spring element (5) is supported.

## Revendications

1. Raccord d'assemblage en T (1) pour façade ou fenêtre, avec un premier profilé (2) qui repose, à une extrémité frontale, sur un deuxième profilé (3) et avec au moins un élément d'assemblage (4) qui est disposé dans un logement (21) du premier profilé (2) et traverse une paroi (34) du deuxième profilé (3) et qui est fixé au deuxième profilé (3) par un moyen de fixation (8), dans lequel l'au moins un élément d'assemblage (4) est guidé de façon coulissante dans le logement (21) du premier profilé (2) avant la fixation sur le deuxième profilé (3) et précontraint par un élément de ressort (5), **caractérisé en ce que** le premier profilé (2) et le deuxième profilé (3) sont des profilés extrudés et le logement (21) du premier profilé (2) est conformé comme une rainure ou un canal qui s'étend dans le sens de la longueur du premier profilé (2) et le moyen de fixation (8) est conçu comme une vis.

2. Raccord d'assemblage en T selon la revendication 1, **caractérisé en ce que** l'au moins un élément d'assemblage (4) est fixé au premier profilé (2) par un autre moyen de fixation (7).

3. Raccord d'assemblage en T selon la revendication 2, **caractérisé en ce que** l'autre moyen de fixation (7) est conçu comme une vis.

4. Raccord d'assemblage en T selon la revendication 3, **caractérisé en ce qu'**est formée sur le premier profilé (2) et/ou le deuxième profilé (3) une rainure (22, 23) dans laquelle une tête de la vis est logée.

5. Raccord d'assemblage en T selon l'une des revendications précédentes, **caractérisé en ce que** l'élément d'assemblage est conformé comme une goupille allongée.

6. Raccord d'assemblage en T selon l'une des revendications précédentes, **caractérisé en ce qu'**au moins deux ouvertures (40, 41, 42) écartées sont prévues dans l'élément d'assemblage (4) pour l'insertion d'un des moyens de fixation (7, 8).

7. Raccord d'assemblage en T selon l'une des revendications précédentes, **caractérisé en ce que** deux éléments d'assemblage (4) écartés sont disposés entre le premier profilé (2) et le deuxième profilé (3).

8. Raccord d'assemblage en T selon l'une des revendications précédentes, **caractérisé en ce que** le premier profilé (2) et le deuxième profilé (3) possèdent la même section.

9. Procédé pour le montage d'un raccord d'assemblage en T (1), comprenant les étapes suivantes:
- insertion d'un élément d'assemblage (4) dans un logement (21) d'un premier profilé (2) contre la force d'un élément de ressort (5) disposé dans le logement (21) ;
- fixation de l'élément d'assemblage (4) dans une position insérée par un moyen de fixation (7) ;
- déblocage du moyen de fixation (7) et translation de l'élément d'assemblage (4) le long du logement (21) par la force de l'élément de ressort (5) à travers une ouverture (35) dans une paroi (34) d'un deuxième profilé (3) et
- fixation de l'élément d'assemblage (4) au deuxième profilé (3) par un moyen de fixation (8).

10. Procédé selon la revendication 9, **caractérisé en ce que** l'élément d'assemblage (4) est fixé au premier profilé (2) par un moyen de fixation (7).

11. Procédé selon la revendication 9 ou 10, **caractérisé en ce que** les moyens de fixation (7, 8) sont insérés dans l'élément d'assemblage (4) dans un sens sensiblement perpendiculaire au sens de translation de l'élément d'assemblage (4).

12. Procédé selon l'une des revendications 9 à 10, **caractérisé en ce qu'**est disposée dans le logement (21) sur le premier profilé (2) une butée (6) sur laquelle l'élément de ressort (5) est appuyé.
